# EUROPÄISCHE PATENTSCHRIFT

(11) **EP 4 225 665 B1**
(45) Veröffentlichungstag und Bekanntmachung des Hinweises auf die Patenterteilung: **27.05.2026**
(21) Anmeldenummer: 21783149.4
(22) Anmeldetag: 14.09.2021
(51) Int. Cl.: B65D 75/40, B65D 75/56, B65D 75/58

(54) **VERPACKUNGSBEHÄLTNIS AUS KUNSTSTOFFFOLIE IN SACK- ODER BEUTELFORM SOWIE FOLIENSCHLAUCH ZUR HERSTELLUNG EINES DERARTIGEN VERPACKUNGSBEHÄLTNISSES**
PACKAGING CONTAINER MADE OF A PLASTIC FILM IN THE FORM OF A SACK OR BAG, AND FILM TUBE FOR PRODUCING SUCH A PACKAGING CONTAINER
RÉCIPIENT D'EMBALLAGE CONSTITUÉ D'UN FILM PLASTIQUE SOUS LA FORME D'UN SACHET OU D'UN SAC ET TUBE À FILM POUR LA PRODUCTION D'UN TEL RÉCIPIENT D'EMBALLAGE

(30) Priorität: 08.10.2020 DE 202020105765 U
(43) Veröffentlichungstag der Anmeldung: 16.08.2023
(73) Patentinhaber: Bischof + Klein SE & Co. KG, 49525 Lengerich (DE)
(72) Erfinder: BERGMANN, Reinhard, 49134 Wallenhorst (DE); HEERMANN, Frank, 49504 Lotte (DE); REPP, Waldemar, 49170 Hagen a.T.W. (DE)
(74) Vertreter: Deters, Frank
(86) Internationale Anmeldenummer: PCT/EP2021/075212
(87) Internationale Veröffentlichungsnummer: WO 2022/073728

(56) Entgegenhaltungen:
- EP-A1- 0 341 532
- EP-A1- 2 272 769
- DE-U1- 202011 106 245
- US-A1- 2009 202 181

## Beschreibung

Die Erfindung betrifft ein Verpackungsbehältnis aus Kunststofffolie in Sack- oder Beutelform, mit einer vorderen und einer hinteren Wand und einem zwischen diesen Wänden ausgebildeten Aufnahmeraum für zu bevorratendes Gut. Die Außenseite der vorderen Wand ist mit einer Kennzeichnung oder Werbung bedruckt und frei von einer das Verpackungsbehältnis verschließenden Längsnaht. Das Verpackungsbehältnis ist an dessen oberem und an dessen unterem Ende mit Quernähten verschlossen. Das Verpackungsbehältnis umfasst einen Folienstreifen, der über zwei zwischen den beiden Quernähten verlaufenden Verbindungsnähten an der Innenseite der vorderen Wand befestigt ist und zusammen mit der vorderen Wand und den beiden Verbindungsnähten einen Längskanal bildet. Die Erfindung betrifft zudem einen Folienschlauch zur Herstellung eines derartigen Verpackungsbehältnisses.

Ein derartiges Verpackungsbehältnis ist aus der EP 3052396 B1 bekannt. Der dort beschriebene Sack kann in einem Form-, Fill- and Seal-Verfahren (FFS-Verfahren) kostengünstig hergestellt werden, bei dem ein Folienschlauch einer Länge von oftmals mehr als 1000 m als Rollenware an den Abfüller geliefert wird und bei diesem auf speziellen FFS-Verpackungsanlagen aus dem Folienschlauch fortlaufend Säcke mit einer unteren Quernaht versehen und vom Folienschlauch abgetrennt werden (Form), die nur noch einenends offenen Säcke befüllt (Fill) und nach dem Befüllen mit einer weiteren Quernaht verschlossen werden (Seal). Nach dem Verschließen des Sackes noch im Aufnahmeraum befindliche überschüssige Luft kann durch Entlüftungsöffnungen im Folienstreifen vom Aufnahmeraum in den Längskanal und von dort über eine weitere Entlüftungsöffnung in der Quernaht nach außen entweichen. Um ein Eindringen von Feuchtigkeit von außen durch die weitere Entlüftungsöffnung in den Aufnahmeraum zu vermeiden, ist diese möglichst klein gehalten. Der Sack wird durch ein wenig komfortables Untergreifen getragen.

Im Stand der Technik sind ebenfalls im FFS-Verfahren hergestellte Kunststofffoliensäcke für Hygieneartikel, wie beispielsweise Toilettenpapier, bekannt, bei denen das zu transportierende Gut im eigentlichen Sack untergebracht ist und an diesem Sack ein Erweiterungsbereich mit einem Griff angebracht ist. Der Sack kann mit dem Griff leicht transportiert werden. Nachteilig ist aber der zusätzliche Materialeinsatz, der für den Griffbereich notwendig ist. Die Gesamtlänge des Sackes verlängert sich um den für die Anbringung des Griffes notwendigen Folienbereich. Zudem muss ein derartiger Sack bei größeren Gebinden mit angewinkeltem Arm am Griff gehalten werden, um einen Kontakt des Sackes mit dem Boden zu vermeiden.

Aus der DE 202011106245 U1 ist ein ebenfalls im FFS-Verfahren herstellbarer Sack, mit Umfangsseiten bekannt, die eine Schlauchform bilden und von denen zumindest eine Umfangsseite eine durchgängige innenliegende Längsnaht zur Verbindung zweier einander überlappender Folienränder aufweist. Der außenliegende Folienrand bildet dabei mit einem vorgegebenen Überstand über die Längsnaht hinaus einen Deckstreifen. Der Deckstreifen überdeckt üblicherweise Entlüftungsöffnungen zum Sackinneren und weist nach außen hin weitere Entlüftungsöffnungen auf. An dem Deckstreifen ist ein Traggriff ausgebildet. Der Materialeinsatz für einen derartigen Sack ist deutlich geringer als beim vorgenannten Sack und auch die Sacklänge geht nicht über die zur Verpackung des Gutes notwendige Länge hinaus. Allerdings befindet sich die Längsnaht auf der Rückseite des Sackes, die im liegenden Zustand eines Sackes einem Betrachter abgewandt ist, da die Längsnaht ein Druckbild auf dem Sack in Form einer Kennzeichnung oder Werbung anderenfalls verzerren würde. Damit befindet sich auch der Tragegriff auf der Rückseite des Sackes und kann nicht unmittelbar ergriffen werden.

Die EP 2 272 769 A1 offenbart ein Verpackungsbehältnis aus Kunststofffolie in Sack- oder Beutelform, bei dem ein Längskanal durch zwei sich überlappende Enden des Wandmaterials gebildet wird. Der Längskanal wird dabei durch zwei Längsnähte gebildet, die jeweils die beiden sich überlappenden Wandmaterialien verbinden. Da das dem Betrachter zugewandte Druckbild auf der vorderen Wand frei von einer das Druckbild unterbrechenden Längsnaht sein soll, befindet sich der Längskanal an der hinteren Wand des Verpackungsbehältnisses. Das Verpackungsbehältnis weist zudem jeweils oben und unten Quernähte auf, um einen geschlossenen Aufnahmeraum auszubilden.

Der Erfindung liegt die Aufgabe zugrunde, ein im FFS-Verfahren herstellbares Verpackungsbehältnis der eingangs genannten Art und einen Folienschlauch zu dessen Herstellung bereitzustellen, bei dem die vorgenannten Nachteile reduziert sind.

Die Erfindung wird durch einen Verpackungsbehältnis der eingangs genannten Art mit den zusätzlichen Merkmalen des kennzeichnenden Teils des Patentanspruchs 1 sowie durch einen Folienschlauch mit den Merkmalen des Patentanspruchs 13 gelöst. Weitere vorteilhafte Ausgestaltungen der Erfindung sind in den Ansprüchen 2 bis 12 sowie 14 bis 15 genannt.

Das erfindungsgemäße Verpackungsbehältnis weist wenigstens ein Eingriffelement in den Längskanal auf, das quer zur Längserstreckung des Längskanals über eine Erstreckung von wenigstens 45 mm sowie im Querschnitt oberhalb des Folienstreifens einen Eingriff in Längserstreckung des Längskanals zwischen die vordere Wand und den Folienstreifen ermöglichend angeordnet ist und zusammen mit der vorderen Wand einen Griff bildet. Durch die Anordnung des dergestalt bereitgestellten Griffes als Teil der vorderen Wand ist dieser bei einem auf der hinteren Wand liegenden Verpackungsbehältnis einer Bedienperson zugewandt und kann dadurch leicht ergriffen werden. Der Griff ist zudem Teil des Sackes des Verpackungsbehältnisses selbst und nicht in einem gesonderten Bereich außerhalb des eigentlichen Sackes angeordnet. Hierdurch kann Material eingespart werden. Das Eingriffelement ist quer zur Längserstreckung des Längskanals und damit zur Längserstreckung des Verpackungsbehältnisses selbst angeordnet. Dadurch kann eine Bedienperson den Sack durch einen Eingriff in das Eingriffelement mit einer Hand oder mit Fingern einer Hand tragen, ohne die Handfläche unnatürlich verdrehen zu müssen.

Das Verpackungsbehältnis umfasst ein Grifferleichterungselement in Form einer Schwächungslinie in der vorderen Wand, insbesondere einer Perforations- oder Kerblinie, das einem der Eingriffelemente zugeordnet ist und einen Abstand zu diesem Eingriffelement von 3 - 12 cm hat. Mehrere Finger oder eine ganze Hand einer Bedienperson können so durch das Eingriffelement in den Längskanal eingreifen und die Fingerkuppen können dann durch das Grifferleichterungselement in der vorderen Wand aus dem Kanal heraus nach außen ragen. Ein Tragen des Verpackungsbehältnisses mit der Hand oder auch nur mehreren Fingern ist dadurch erleichtert.

Mit Vorteil ist zumindest ein Eingriffelement eine Öffnung. Eine Bedienperson kann unmittelbar durch die Öffnung in den Längskanals eingreifen und das Verpackungsbehältnis tragen.

In einer bevorzugten Ausgestaltung der Erfindung unterbricht die das Eingriffelement in Form der Öffnung zumindest teilweise eine der Quernähte zwischen dem Folienstreifen und der vorderen Wand. Das Eingriffelement kann dadurch zum einen kostengünstig und zum anderen unauffällig positioniert werden. Auch kann das Verpackungsbehältnis je nach dessen Länge durch diese Positionierung besonders bequem getragen werden.

In einer besonders bevorzugten Ausgestaltung der Erfindung ist der Längskanal zum Aufnahmeraum hin geschlossen. Dadurch können keine feinen Partikel des Füllgutes aus dem Aufnahmeraum in den Längskanals eindringen und von dort durch das Eingriffelement nach außen gelangen oder die Hand oder einzelne Finger einer Bedienperson beim Tragen des Verpackungsbehältnisses verunreinigen. Gleichzeitig kann auch nicht das Gut in dem Aufnahmeraum durch einen Kontakt mit der Hand oder einzelnen Fingern einer Bedienperson kontaminiert werden.

Mit Vorteil weist der Folienstreifen eine Prägung im Bereich zwischen den beiden Verbindungsnähten auf, die besonders bevorzugt Ausstülpungen, beispielsweise Noppen, zur vorderen Wand hin umfasst. Durch die Prägung werden Adhäsionskräfte zwischen der Innenseite der vorderen Wand und dem Folienstreifen reduziert, sodass ein Eingreifen einer Bedienperson durch das Eingriffelement hindurch in den Längskanal hinein erleichtert ist.

In einer vorteilhaften Ausgestaltung der Erfindung besteht der Folienstreifen aus einem anderen Folienmaterial als die vordere und die hintere Wand des Verpackungsbehältnisses und das Folienmaterial des Folienstreifens (22) bei einer Folienstärke von mehr als 160 µm ein 2%-Sekantenmodul von 250 bis 500 N/mm² hat, bei einer Folienstärke von 120 bis 160 µm ein 2%-Sekantenmodul von 200 bis 400 N/mm² hat und bei einer Folienstärke von 80 bis 120 µm ein 2%-Sekantenmodul von 100 bis 350 N/mm² hat. Durch diese Ausgestaltung ist die Steifheit einer möglichen Prägung des Folienstreifens dergestalt erhöht, dass sie nicht durch von Füllgut auf den Folienstreifen ausgeübten Andruck gegen die vordere Wand plattgedrückt wird.

In einer besonders bevorzugten Ausgestaltung der Erfindung ist auf der hinteren Wand eine das Verpackungsbehältnis in Umfangsrichtung verschließende Längsnaht angeordnet und der Folienstreifen ist im Querschnitt jeweils im Bereich der Quernähte neben dieser Längsnaht positioniert. Das bedeutet, dass der Folienstreifen und die Längsnaht im Bereich der Quernähte nicht übereinander liegen. Besonders bevorzugt liegen insbesondere die Verbindungsnähte im Bereich der Quernähte nicht über oder unter der Längsnaht sondern ebenfalls neben dieser. Durch diese Ausgestaltungen wird jeweils erreicht, dass die Quernähte möglichst dünn bleiben und damit zuverlässig und schnell herstellbar sind. Gleichzeitig entstehen dadurch im Bereich der Quernähte keine starken Erhöhungen, die die Herstellung des Verpackungsbehältnisses im FFS-Verfahren beeinträchtigen könnten.

In einer besonders vorteilhaften Ausgestaltung der Erfindung ist ein erstes Eingriffelement im Bereich des oberen Endes des Verpackungsbehältnisses und ein weiteres Eingriffelement im Bereich des unteren Endes des Verpackungsbehältnisses angeordnet. Das Verpackungsbehältnis kann dadurch mit zwei Händen oder zumindest den Fingern zweier unterschiedlicher Hände gleichzeitig getragen werden. Eine erste Hand greift dabei in das erste Eingriffelement und die zweite Hand in das weitere Eingriffelement ein. Gerade ein größeres Verpackungsbehältnis kann dadurch mit einem ausreichenden Abstand zum Boden getragen werden und gleichzeitig verteilt sich das Gewicht des Verpackungsbehältnisses auf beide Arme der Bedienperson.

Zur Ausbildung der Öffnung ist auf der Innenseite der vorderen Wand zwischen den Verbindungsnähten des Längskanals bevorzugt eine Antisiegelbeschichtung aufgebracht. Alternativ oder ergänzend hierzu ist auf dem Folienstreifen zwischen den Verbindungsnähten des Längskanals mit Vorteil eine Antisiegelbeschichtung aufgebracht. Die Antisiegelbeschichtungen verhindern jeweils eine Verbindung des Folienstreifens zur vorderen Wand im Bereich der Quernaht während der Herstellung der Quernaht. Die Antisiegelbeschichtung wird bevorzugt von einer hierzu geeigneten Farbe oder einem Trennlack gebildet. Die Antisegelbeschichtung wird mit Vorteil auf einer corona-unbehandelten Fläche aufgebracht. Hierdurch haftet die Antisiegelbeschichtung zwar noch ausreichend jedoch schwächer auf der entsprechenden Kunststofffolie, sodass die Ausbildung der Öffnung mit höherer Wahrscheinlichkeit gegeben ist.

In einer vorteilhaften Ausgestaltung der Erfindung ist zwischen den beiden Verbindungsnähten und der Antisiegelbeschichtung jeweils ein Sicherheitsabstand von wenigstens 1 mm, insbesondere von 5 - 15 mm und besonders bevorzugt von 7 - 10 mm, angeordnet. Durch diese Ausgestaltung ist sichergestellt das nicht eine der Verbindungsnähte oder das Material einer dieser Verbindungsnähte in Teilen Kontakt mit der Antisiegelbeschichtung hat und dadurch die Verbindung des Folienstreifens zur Innenseite der vorderen Wand geschwächt oder sogar unterbrochen ist.

Mit Vorteil ist zwischen den äußeren Kanten des Folienstreifens und den Verbindungsnähten jeweils ein Sicherheitsabstand von wenigstens 1 mm, insbesondere von 5 - 15 mm und besonders bevorzugt von 7 - 10 mm, angeordnet. Durch diese Ausgestaltung ist sichergestellt, dass nicht das Material der Verbindungsnähte in Teilen über die äußere Kante des Folienstreifen hinaus positioniert ist und ungewollt die Innenseite der vorderen Wand mit der Innenseite der hinteren Wand verbindet.

In einer vorteilhaften Ausgestaltung der Erfindung ist zumindest ein Eingriffelement eine Schwächungslinie, insbesondere eine Perforation- oder Kerblinie, die in der vorderen Wand angeordnet ist. Die Schwächungslinie ist dabei bevorzugt dergestalt ausgebildet, dass eine Bedienperson die Schwächungslinie werkzeug los, d. h. ohne Werkzeug und von Hand, öffnen und dadurch einen Zugang in den Längskanals bilden kann. Die Folie wird entlang der Schwächungslinie aufgerissen. Diese Ausgestaltung bietet sich insbesondere bei besonders langen Verpackungsbehältnis an. Die Schwächungslinien können dann so positioniert werden, dass das Verpackungsbehältnis entweder mit zwei Händen ergriffen werden kann, wobei jede der Hände in ein eigenes Eingriffelement eingreift, und dabei die Hände in einem für die Bedienperson angenehmen Abstand zueinander positioniert sind. Oder das Verpackungsbehältnis wird mit nur einer Hand am Griff ergriffen und der Arm der Greifhand muss nicht unnatürlich stark angewinkelt werden, um ein Schleifen des Verpackungsbehältnisses auf dem Boden zu vermeiden.

In einer vorteilhaft Ausgestaltung der Erfindung ist zumindest ein Eingriffelement im wesentlichen U-förmig mit einer Basis und zwei sich daran anschließenden Schenkeln ausgebildet, wobei die Basis 8 - 15 cm breit ist und die Schenkel 1 - 3 cm lang sind. Bei einem Eingreifen einer Hand in das Eingriffelement wird der zwischen den beiden Schenkeln befindliche Folienteil der vorderen Wand in den Längskanals hinein umgeklappt und verdoppelt dort das Folienmaterial. Dies kann insbesondere bei einem schweren Verpackungsbehältnis angenehm sein, da der durch die vordere Wand gebildete Griff dann weniger in die Hand der Bedienperson einschneidet.

Der Längskanal reicht bevorzugt von der Quernaht am unteren Ende des Verpackungsbehältnisses bis zur Quernaht am oberen Ende des Verpackungsbehältnisses. Er erstreckt sich somit über die gesamte Länge des Verpackungsbehältnisses. Durch diese Anordnung lässt sich der Folienschlauch zur Herstellung des Verpackungsbehältnisses besonders einfach und kostengünstig herstellen.

Die Verbindungsnähte bestehen bevorzugt aus einem Heißkleber und verlaufen zudem mit Vorteil parallel zum Folienstreifen und parallel zur Längserstreckung des Verpackungsbehältnisses.

Das Eingriffelement erstreckt sich in Querrichtung bevorzugt nicht über die Erstreckung der vorderen Wand hinaus. Besonders bevorzugt ist das Eingriffelement in Querrichtung nicht breiter als 15 cm. Das Eingriffelement erstreckt sich in Querrichtung mit Vorteil insbesondere 8 - 12 cm.

In einer vorteilhaften Ausgestaltung der Erfindung besteht der Folienstreifen aus einem anderen Folienmaterial als die vordere und die hintere Wand des Verpackungsbehältnisses. Insbesondere besteht der Folienstreifen aus einem dünneren Folienmaterial als die Kunststofffolie der vorderen und hinteren Wand.

Der Folienstreifen ist besonders bevorzugt mittig auf der Innenseite der vorderen Wand angeordnet. Hierdurch ist auch der durch das Eingriffelement in den Längskanals im Zusammenspiel mit einem Teil der vorderen Wand gebildete Griff in Querrichtung mittig auf der vorderen Wand positioniert, sodass das Verpackungsbehältnis leichter getragen werden kann.

Das Verpackungsbehältnis ist besonders bevorzugt ein Seitenfaltensack oder ein Flachsack. Bei einem Seitenfaltensack wird unter der vorderen und hinteren Wand jeweils der Bereich zwischen den Seitenfalten verstanden, der den Aufnahmeraum außerhalb der Seitenfalten umgibt.

Das erfindungsgemäße Verpackungsbehältnis ist im oben zur EP 3052396 B1 bereits beschriebenen FFS-Verfahren herstellbar. Hierbei handelt es sich um eine spezielle Kategorie von Säcken oder Beuteln, die aus einem Folienschlauch einer Länge von oftmals mehr als 1000 m auf speziellen Abfüll- und Verpackungsanlagen innerhalb weniger Sekunden je Verpackungsbehältnis hergestellt, befüllt und verschlossen werden. Die Stückkosten je abgefülltem Verpackungsbehältnis können dadurch sehr gering gehalten werden. Ein im FFS-Verfahren hergestellter Sack oder Beutel besteht dabei zwingend aus einer Kunststofffolie und ist am unteren Ende sowie am oberen Ende jeweils mit einer Quernaht bevorzugt in Form einer Heißsiegelnaht verschlossen. Anderenfalls können die für das FFS-Verfahren typischen hohen Herstellungsgeschwindigkeiten nicht erzielt werden.

Die Erfindung betrifft ferner einen Folienschlauch zur Herstellung eines Verpackungsbehältnisses, mit einer vorderen und einer hinteren Wand, wobei eine Außenseite der vorderen Wand mit einer Kennzeichnung oder Werbung bedruckt und frei von einer den Folienschlauch verschließenden Längsnaht ist. Ein Folienstreifen ist über zwei in Längsrichtung des Folienschlauches verlaufende Verbindungsnähten an einer Innenseite der vorderen Wand befestigt und bildet zusammen mit der vorderen Wand und den beiden Verbindungsnähten einen Längskanals. Auf der Innenseite der vorderen Wand ist zwischen den Verbindungsnähten des Längskanals und/oder auf dem Folienstreifen zwischen den Verbindungsnähten eine Antisiegelbeschichtung über eine Erstreckung in Querrichtung von wenigstens 45 mm aufgebracht. Wenn mit diesem Folienschlauch im Wege des oben bereits beschriebenen FFS-Verfahrens ein Erfindung gemäßes Verpackungsbehältnis hergestellt wird, so entsteht durch den an durch die Antisiegelbeschichtung im Bereich der eingebrachten Quernähte des Verpackungsbehältnisses zwischen dem Folienstreifen und der vorderen Wand eine Öffnung als Eingriffelement, die weiter oben bereits beschrieben wurde.

Mit Vorteil ist ein Sicherheitsabstand von wenigstens 1 mm, insbesondere von 5 bis 15 mm und besonders bevorzugt von 7 - 10 mm, zwischen jeder der Verbindungsnähte und der Antisiegelbeschichtung und/oder zwischen jeweils der äußeren Kante des Folienstreifens und der ihr nächsten Verbindungsnaht angeordnet. Der Längskanals des Folienschlauches ist besonders bevorzugt in Umfangsrichtung geschlossen ausgebildet.

Weitere vorteilhafte Ausgestaltungen und Details der Erfindung sind den Unteransprüchen sowie den nachfolgend beschriebenen, schematischen Ausführungsbeispielen zu entnehmen; es zeigen:
- Fig. 1: ein erfindungsgemäßes Verpackungsbehältnis in einer Aufsicht auf die vordere Wand,
- Fig. 2: ein weiteres erfindungsgemäßes Verpackungsverhältnis in einer Aufsicht auf die vordere Wand,
- Fig. 3: eine Schnittdarstellung entlang der Linie III-III in Fig. 1 und
- Fig. 4: eine Schnittdarstellung nach der Linie IV-IV in Fig. 1

Nachfolgend werden gleichwirkende Elemente der Erfindung mit einer einheitlichen Bezugsziffern versehen, sofern dies sinnvoll ist. Die Merkmale der im folgenden beschriebenen Ausführungsbeispiele können auch in anderen Kombinationen Gegenstand der Erfindung sein.

Fig. 1 und Fig. 2 zeigen jeweils ein erfindungsgemäßes Verpackungsverhältnis (2) aus Kunststofffolie in Sack- oder Beutelform mit einer vorderen Wand (4) und einer hinteren Wand (6), die in den Fig. 1 und 2 jeweils von der vorderen Wand (4) verdeckt ist. Zwischen diesen Wänden (4, 6) ist ein Aufnahmeraum (8) führt zu bevorratendes Gut ausgebildet, der nur in Fig. 4 dargestellt ist. Die Außenseite (10) der vorderen Wand (4) ist mit einer Kennzeichnung oder Werbung bedruckt, die in den Figuren jedoch nicht dargestellt ist. Die vordere Wand (4) ist frei von einer das Verpackungsbehältnis (2) verschließenden Längsnaht (12). In4 ist dargestellt, dass sich diese Längsnaht (12) auf der hinteren Wand (6) des Verpackungsbehältnisses (2) befindet.

Das Verpackungsverhältnis (2) ist an dessen oberem und an dessen unterem Ende (14, 16) mit Quernähten (18, 20) verschlossen. Das Verpackungsbehältnis (2) weist einen Folienstreifen (22) auf, der in Fig. 3 und Fig. 4 dargestellt ist und dessen Positionierung durch dessen äußere Kanten (24) in Fig. 1 durch gestrichelte Linien dargestellt ist. Der Folienstreifen (22) ist über zwei zwischen den beiden Quernähten (18, 20) verlaufende Verbindungsnähte (26, 28) an der Innenseite (30) der vorderen Wand (4) befestigt und bildet zusammen mit der vorderen Wand (4) und den beiden Verbindungsnähten (26, 28) einen Längskanal (32). Die Positionierung der Verbindungsnähte (26, 28) ist in Fig. 1 durch gestrichelte Linien dargestellt.

Das Verpackungsbehältnis (2) weist wenigstens ein Eingriffelement (34) in den Längskanal (32) auf. Die Positionierung des oder der Eingriffelemente (34) ist in Fig. 1 und Fig. 2 durch Pfeile (34) dargestellt. Das Eingriffelement (34) ist quer zur Längserstreckung (36) des Längskanals (32) über eine Erstreckung A von wenigstens 45 mm sowie im Querschnitt, dargestellt in den Fig. 3 und 4, oberhalb des Folienstreifens (22) einen Eingriff in Längserstreckung (36) des Längskanals (32) zwischen die vordere Wand (4) und den Folienstreifen (22) ermöglichend angeordnet und bildet zusammen mit der vorderen Wand (4) einen Griff (38).

Der Längskanal (32) ist zum Aufnahmeraum (8) hin geschlossen, wie insbesondere aus Fig. 4 ersichtlich ist.

Der Folienstreifen (22) weist eine Prägung im Bereich zwischen den beiden Verbindungsnähten (26, 28) auf, die Erhöhungen zur Innenseite (30) der vorderen Wand (4) hat, in den Figuren jedoch nicht dargestellt ist.

Auf der hinteren Wand (6) ist eine das Verpackungsbehältnis (2) in Umfangsrichtung verschließenden Längsnaht (12) angeordnet. Der Folienstreifen (22) ist im Querschnitt jeweils im Bereich der Quernähte (26, 28) neben dieser Längsnaht (12) positioniert, wie aus Fig. 3 und Fig. 4 ersichtlich ist.

Das in Fig. 2 dargestellte Verpackungsverhältnis umfasst ein Grifferleichterungselement (40) in Form einer Schwächungslinie in der vorderen Wand (4), dass dem Eingriffelement (34) am unteren Ende (16) des Verpackungsbehältnisses (2) zugeordnet ist. Das Grifferleichterungselement (40) hat einen Abstand B zu diesem Eingriffelement (34) von 3 - 12 cm.

Beim Ausführungsbeispiel in Fig. 1 werden beide Eingriffelemente (34) von Öffnungen (42) gebildet. Beim Ausführungsbeispiel in Fig. 2 wird nur das Eingriffelement (34) am unteren Ende (16) des Verpackungsbehältnisses (2) von einer Öffnung (42) gebildet. Die vorgenannten Öffnungen (42) unterbrechen in den Ausführungsbeispielen jeweils teilweise eine der Quernähte (18, 20) zwischen dem Folienstreifen (22) und der vorderen Wand (4). Auf der Innenseite (30) der vorderen Wand und/oder auf dem Folienstreifen (22) ist jeweils zwischen den Verbindungsnähten (26,28) des Längskanals (32) eine Antisiegelbeschichtung (44) aufgebracht. In Fig. 4 ist diese Antisiegelbeschichtung (44) auf dem Folienstreifen (22) dargestellt. Zwischen den beiden Verbindungsnähten (26, 28) und der Antisiegelbeschichtung (44) ist jeweils ein Sicherheitsabstand C von wenigstens 1 mm, insbesondere von 5 - 15 mm, angeordnet. Zwischen den äußeren Kanten (24) des Folienstreifens (22) und den Verbindungsnähten (26, 28) ist ebenfalls jeweils ein weiterer Sicherheitsabstand D von wenigstens 1 mm, insbesondere von 5 - 15 mm, angeordnet.

In Fig. 2 ist ein Eingriffelement (34) in Form einer Schwächungslinie, insbesondere eine Perforation, oder Kerblinie, in der vorderen Wand (4) angeordnet. Dieses Eingriffelement (34) ist im wesentlichen U-förmig mit einer Basis (46) und zwei sich daran anschließenden Schenkeln (48) ausgebildet. Die Basis (46) ist dabei 8 - 15 cm breit und die Schenkel (48) sind 1 - 3 cm lang.

Die Darstellung in Fig. 4 ist zudem identisch mit einem Querschnitt durch einen erfindungsgemäßen Folienschlauch (50). Die in Fig. 4 für das erfindungsgemäße Verpackungsverhältnis (2) dargestellten und bezifferten Elemente sind gleichermaßen auch beim Folienschlauch (50) vorhanden und werden daher hier nicht gesondert wiederholt.

### Bezugsziffern

- 2: Verpackungsbehältnis
- 4: vordere Wand
- 6: hintere Wand
- 8: Aufnahmeraum
- 10: Außenseite der vorderen Wand
- 12: Längsnaht
- 14: oberes Ende des Verpackungsbehältnisses
- 16: unteres Ende des Verpackungsbehältnisses
- 18: Quernaht (oben)
- 20: Quernaht (unten)
- 22: Folienstreifen
- 24: äußere Kanten des Folienstreifens
- 26,: 28 Verbindungsnähte
- 30: Innenseite der vorderen Wand
- 32: Längskanal
- 34: Eingriffelement
- 36: Längserstreckung des Längskanals
- A: Erstreckung des Eingriffselements in Querrichtung
- 38: Griff
- 40: Grifferleichterungselement
- B: Abstand des Grifferleichterungelements zum Eingriffelement
- 42: Öffnung
- 44: Antisiegelbeschichtung
- C: Sicherheitsabstand
- D: weiterer Sicherheitsabstand
- 46: Basis
- 48: Schenkel
- 50: Folienschlauch

## Patentansprüche

1. Verpackungsbehältnis (2) aus Kunststofffolie in Sack- oder Beutelform, mit einer vorderen und einer hinteren Wand (4, 6) und einem zwischen diesen Wänden ausgebildeten Aufnahmeraum (8) für zu bevorratendes Gut, wobei die Außenseite (10) der vorderen Wand (4) mit einer Kennzeichnung oder Werbung bedruckt und frei von einer das Verpackungsbehältnis (2) verschließenden Längsnaht (12) ist, mit das Verpackungsbehältnis (2) an dessen oberem und an dessen unterem Ende (14, 16) verschließenden Quernähten (18, 20) und mit einem Folienstreifen (22), der über zwei zwischen den beiden Quernähten (18, 20) verlaufenden Verbindungsnähten (26, 28) an der Innenseite (30) der vorderen Wand (4) befestigt ist und zusammen mit der vorderen Wand (4) und den beiden Verbindungsnähten (26, 28) einen Längskanal (32) bildet **gekennzeichnet durch** wenigstens ein Eingriffelement (34) in den Längskanal (32), das quer zur Längserstreckung (36) des Längskanals (32) über eine Erstreckung A von wenigstens 45 mm sowie im Querschnitt oberhalb des Folienstreifens (22) einen Eingriff in Längserstreckung (36) des Längskanals (32) zwischen die vordere Wand (4) und den Folienstreifen (22) ermöglichend angeordnet ist und zusammen mit der vorderen Wand (4) einen Griff (38) bildet und ein Grifferleichterungselement (40) in Form einer Schwächungslinie in der vorderen Wand (4), insbesondere einer Perforations- oder Kerblinie, das einem der Eingriffelemente (34) zugeordnet ist und einen Abstand B zu diesem Eingriffelement (34) von 3 - 12 cm hat, wobei zumindest ein Eingriffelement (34) eine Öffnung (42) ist und die Öffnung (42) eine der Quernähte (26, 28) zumindest teilweise zwischen dem Folienstreifen (22) und der vorderen Wand (4) unterbricht.

2. Verpackungsbehältnis (2) nach Anspruch 1, **dadurch gekennzeichnet, dass** der Längskanal (32) zum Aufnahmeraum (8) hin geschlossen ist.

3. Verpackungsbehältnis (2) nach einem der vorhergehenden Ansprüche, **dadurch gekennzeichnet, dass** der Folienstreifen (22) eine Prägung im Bereich zwischen den beiden Verbindungsnähten (26, 28) aufweist.

4. Verpackungsbehältnis (2) nach einem der vorhergehenden Ansprüche, **dadurch gekennzeichnet, dass** der Folienstreifen (22) aus einem anderen Folienmaterial als die vordere und die hintere Wand (4, 6) des Verpackungsbehältnisses (2) besteht und das Folienmaterial des Folienstreifens (22) bei einer Folienstärke von mehr als 160 µm ein 2%-Sekantenmodul von 250 bis 500 N/mm² hat, bei einer Folienstärke von 120 bis 160 µm ein 2%-Sekantenmodul von 200 bis 400 N/mm² hat und bei einer Folienstärke von 80 bis 120 µm ein 2%-Sekantenmodul von 100 bis 350 N/mm² hat.

5. Verpackungsbehältnis (2) nach einem der vorhergehenden Ansprüche, **dadurch gekennzeichnet, dass** auf der hinteren Wand (6) eine das Verpackungsbehältnis (2) in Umfangsrichtung verschließende Längsnaht (12) angeordnet ist und der Folienstreifen (22) im Querschnitt jeweils im Bereich der Quernähte (26, 28) neben dieser Längsnaht (12) positioniert ist.

6. Verpackungsbehältnis (2) nach einem der vorhergehenden Ansprüche, **dadurch gekennzeichnet, dass** ein erstes Eingriffelement (34) im Bereich des oberen Endes (14) des Verpackungsbehältnisses (2) und ein weiteres Eingriffelement (34) im Bereich des unteren Endes (16) des Verpackungsbehältnisses (2) angeordnet ist.

7. Verpackungsbehältnis (2) nach einem der vorhergehenden Ansprüche, **dadurch gekennzeichnet, dass** auf der Innenseite (30) der vorderen Wand (4) zwischen den Verbindungsnähten (26, 28) des Längskanals (32) eine Antisiegelbeschichtung (44) aufgebracht ist.

8. Verpackungsbehältnis (2) nach einem der vorhergehenden Ansprüche, **dadurch gekennzeichnet, dass** auf dem Folienstreifen (22) zwischen den Verbindungsnähten (26, 28) des Längskanals (32) eine Antisiegelbeschichtung (44) aufgebracht ist.

9. Verpackungsbehältnis (2) nach einem der Ansprüche 7 oder 8, **dadurch gekennzeichnet, dass** zwischen den beiden Verbindungsnähten (26, 28) und der Antisiegelbeschichtung (44) jeweils ein Sicherheitsabstand C von wenigstens 1 mm, insbesondere von 5 - 15 mm, angeordnet ist.

10. Verpackungsbehältnis (2) nach einem der vorhergehenden Ansprüche, **dadurch gekennzeichnet, dass** zwischen den äußeren Kanten (in 20) des Folienstreifens (2 20) und den Verbindungsnähten (26, 28) jeweils ein Sicherheitsabstand D von wenigstens 1 mm, insbesondere von 5 - 15 mm, angeordnet ist.

11. Verpackungsbehältnis (2) nach einem der vorhergehenden Ansprüche, **dadurch gekennzeichnet, dass** zumindest ein Eingriffelement (je 30) eine Schwächungslinie, insbesondere eine Perforation- oder Kerblinie ist, die in der vorderen Wand (4) angeordnet ist.

12. Verpackungsbehältnis (2) nach einem der vorhergehenden Ansprüche, **dadurch gekennzeichnet, dass** zumindest ein Eingriffelement (34) im wesentlichen U-förmig mit einer Basis (46) und zwei sich daran anschließenden Schenkeln (48) ausgebildet ist, wobei die Basis (46) 8 - 15 cm breit ist und die Schenkel (48) 1 - 3 cm lang sind.

13. Folienschlauch (50) zur Herstellung eines Verpackungsbehältnisses (2) nach einem der vorhergehenden Ansprüche, mit einer vorderen und einer hinteren Wand (4, 6), wobei eine Außenseite (10) der vorderen Wand (4) mit einer Kennzeichnung oder Werbung bedruckt und frei von einer das Verpackungsbehältnis (2) verschließenden Längsnaht (12) ist, und mit einem Folienstreifen (22), der über zwei in Längsrichtung des Folienschlauches (22) verlaufende Verbindungsnähte (26, 28) an einer Innenseite (30) der vorderen Wand (4) befestigt ist und zusammen mit der vorderen Wand (4) und den beiden Verbindungsnähten (26, 28) einen Längskanal (32) bildet, **dadurch gekennzeichnet, dass** auf der Innenseite (30) der vorderen Wand (4) zwischen den Verbindungsnähten (26, 28) des Längskanals (32) und/oder auf dem Folienstreifen (22) zwischen den Verbindungsnähten (26, 28) eine Antisiegelbeschichtung (44) über eine Erstreckung A in Querrichtung von wenigstens 45 mm aufgebracht ist und durch wenigstens ein Eingriffelement (34) in den Längskanal (32), das quer zur Längserstreckung (36) des Längskanals (32) über die Erstreckung (A) von wenigstens 45 mm sowie im Querschnitt oberhalb des Folienstreifens (22) einen Eingriff in Längserstreckung (36) des Längskanals (32) zwischen die vordere Wand (4) und den Folienstreifen (22) ermöglichend angeordnet ist und zusammen mit der vorderen Wand (4) einen Griff (38) bildet und **gekennzeichnet durch** ein Grifferleichterungselement (40) in Form einer Schwächungslinie in der vorderen Wand (4), insbesondere einer Perforations- oder Kerblinie, das einem der Eingriffelemente (34) zugeordnet ist und einen Abstand (B) zu diesem Eingriffelement (34) von 3 - 12 cm hat, wobei zumindest ein Eingriffelement (34) eine Öffnung (42) ist.

14. Folienschlauch (50) nach Anspruch 13, **gekennzeichnet durch** einen Sicherheitsabstand (C, D) von wenigstens 1 mm, insbesondere von 5 bis 15 mm, zwischen jeder der Verbindungsnähte (26, 28) und der Antisiegelbeschichtung (44) und/oder zwischen jeweils der äußeren Kante (24) des Folienstreifens (22) und der ihr nächsten Verbindungsnaht (26, 28).

15. Folienschlauch (50) nach einem Ansprüche 13 oder 14, **dadurch gekennzeichnet, dass** der Längskanal (32) in Umfangsrichtung geschlossen ausgebildet ist.

## Claims

1. Packaging container (2) made of plastic film in the form of a sack or bag, with a front wall and a rear wall (4, 6) and a receiving space (8) formed between these walls for goods to be stored, wherein the outer surface (10) of the front wall (4) is printed with a marking or advertising and is free of a longitudinal seam (12) closing the packaging container (2), with transverse seams (18, 20) closing the packaging container (2) at its upper end and at its lower end (14, 16) and with a film strip (22) which is fastened to the inner surface (30) of the front wall (4) via two connecting seams (26, 28) running between the two transverse seams (18, 20) and which, together with the front wall (4) and the two connecting seams (26, 28), forms a longitudinal channel (32), **characterized by** at least one engagement element (34) in the longitudinal channel (32), which is arranged transversely to the longitudinal extent (36) of the longitudinal channel (32) over an extent A of at least 45 mm and in cross-section above the film strip (22) to enable engagement in the longitudinal extent (36) of the longitudinal channel (32) between the front wall (4) and the film strip (22) and, together with the front wall (4), forms a handle (38), and a handle-facilitating element (40) in the form of a weakening line in the front wall (4), in particular a perforation line or notch line, which is assigned to one of the engagement elements (34) and has a distance B from this engagement element (34) of 3 - 12 cm, wherein at least one engagement element (34) is an opening (42) and the opening (42) interrupts one of the transverse seams (26, 28) at least partially between the film strip (22) and the front wall (4).

2. Packaging container (2) according to claim 1, **characterized in that** the longitudinal channel (32) is closed towards the receiving space (8).

3. Packaging container (2) according to one of the preceding claims, **characterized in that** the film strip (22) has an embossing in the area between the two connecting seams (26, 28).

4. Packaging container (2) according to one of the preceding claims, **characterized in that** the film strip (22) consists of a different film material than the front and rear walls (4, 6) of the packaging container (2) and the film material of the film strip (22) has a 2% secant modulus of 250 to 500 N/mm² for a film thickness of more than 160 µm, a 2% secant modulus of 200 to 400 N/mm² for a film thickness of 120 to 160 µm and a 2% secant modulus of 100 to 350 N/mm² for a film thickness of 80 to 120 µm.

5. Packaging container (2) according to one of the preceding claims, **characterized in that** a longitudinal seam (12) closing the packaging container (2) in the circumferential direction is arranged on the rear wall (6) and the film strip (22) is positioned in cross-section in each case in the area of the transverse seams (26, 28) next to this longitudinal seam (12).

6. Packaging container (2) according to one of the preceding claims, **characterized in that** a first engagement element (34) is arranged in the area of the upper end (14) of the packaging container (2) and a further engagement element (34) is arranged in the area of the lower end (16) of the packaging container (2).

7. Packaging container (2) according to one of the preceding claims, **characterized in that** an anti-sealing coating (44) is applied to the inner surface (30) of the front wall (4) between the connecting seams (26, 28) of the longitudinal channel (32).

8. Packaging container (2) according to one of the preceding claims, **characterized in that** an anti-sealing coating (44) is applied to the film strip (22) between the connecting seams (26, 28) of the longitudinal channel (32).

9. Packaging container (2) according to one of claims 7 or 8, **characterized in that** a safety distance C of at least 1 mm, in particular of 5 - 15 mm, is arranged between each of the two connecting seams (26, 28) and the anti-sealing coating (44).

10. Packaging container (2) according to one of the preceding claims, **characterized in that** a safety distance D of at least 1 mm, in particular of 5 - 15 mm, is arranged between the outer edges (in 20) of the film strip (2 20) and the connecting seams (26, 28) in each case.

11. Packaging container (2) according to one of the preceding claims, **characterized in that** at least one engagement element (each 30) is a weakening line, in particular a perforation or notch line, which is arranged in the front wall (4).

12. Packaging container (2) according to one of the preceding claims, **characterized in that** at least one engagement element (34) is essentially U-shaped with a base (46) and two legs (48) adjoining it, wherein the base (46) is 8 - 15 cm wide and the legs (48) are 1 - 3 cm long.

13. Film tube (50) for producing a packaging container (2) according to one of the preceding claims, with a front and a rear wall (4, 6), wherein an outer surface (10) of the front wall (4) is printed with a marking or advertising and is free from a longitudinal seam (12) closing the packaging container (2), and with a film strip (22) which is fastened to an inner surface (30) of the front wall (4) via two connecting seams (26, 28) running in the longitudinal direction of the film tube (22), and, together with the front wall (4) and the two connecting seams (26, 28), forms a longitudinal channel (32), **characterized in that** on the inner surface (30) of the front wall (4) between the connecting seams (26, 28) of the longitudinal channel (32) and/or to the film strip (22) between the connecting seams (26, 28) an anti-sealing coating (44) is applied over an extent A in the transverse direction of at least 45 mm, and by at least one engagement element (34) in the longitudinal channel (32), which is arranged transversely to the longitudinal extent (36) of the longitudinal channel (32) over the extent (A) of at least 45 mm and in cross-section above the film strip (22), enabling engagement in the longitudinal extent (36) of the longitudinal channel (32) between the front wall (4) and the film strip (22), and together with the front wall (4) forms a grip (38), and **characterized by** a handle-facilitating element (40) in the form of a weakening line in the front wall (4), in particular a perforation or notch line, which is assigned to one of the engagement elements (34) and has a distance (B) to this engagement element (34) of 3 - 12 cm, wherein at least one engagement element (34) is an opening (42).

14. Film tube (50) according to claim 13, **characterized by** a safety distance (C, D) of at least 1 mm, in particular from 5 to 15 mm, between each of the connecting seams (26, 28) and the anti-sealing coating (44) and/or between in each case the outer edge (24) of the film strip (22) and the connecting seam (26, 28) nearest thereto.

15. Film tube (50) according to one of claims 13 or 14, **characterized in that** the longitudinal channel (32) is closed in the circumferential direction.

## Revendications

1. Récipient d'emballage (2) en film plastique, sous forme de sac ou de sachet, avec une paroi avant et une paroi arrière (4, 6) et un espace de réception (8) formé entre ces parois pour un produit à stocker, le côté extérieur (10) de la paroi avant (4) étant imprimé d'un marquage ou d'une publicité et étant dépourvu d'une soudure longitudinale (12) fermant le récipient d'emballage (2), avec des soudures transversales (18, 20) fermant le récipient d'emballage (2) à son extrémité supérieure et à son extrémité inférieure (14, 16), et avec une bande de film (22) qui est fixée au côté intérieur (30) de la paroi avant (4) par l'intermédiaire de deux soudures de liaison (26, 28) s'étendant entre les deux soudures transversales (18, 20) et qui forme, conjointement avec la paroi avant (4) et les deux soudures de liaison (26, 28), un canal longitudinal (32), **caractérisé par** au moins un élément de préhension (34) dans le canal longitudinal (32), qui est agencé transversalement à l'extension longitudinale (36) du canal longitudinal (32) sur une extension A d'au moins 45 mm et, en section transversale, au-dessus de la bande de film (22) de manière à permettre une prise, dans l'extension longitudinale (36) du canal longitudinal (32), entre la paroi avant (4) et la bande de film (22), et forme, conjointement avec la paroi avant (4), une poignée (38), et un élément facilitant la préhension (40), sous la forme d'une ligne d'affaiblissement dans la paroi avant (4), notamment d'une ligne de perforation ou d'encoche, qui est associé à l'un des éléments de préhension (34) et présente une distance B par rapport à cet élément de préhension (34) de 3 à 12 cm, au moins un élément de préhension (34) étant une ouverture (42), l'ouverture (42) interrompant au moins partiellement l'une des soudures transversales (26, 28) entre la bande de film (22) et la paroi avant (4).

2. Récipient d'emballage (2) selon la revendication 1, **caractérisé en ce que** le canal longitudinal (32) est fermé vers l'espace de réception (8).

3. Récipient d'emballage (2) selon l'une quelconque des revendications précédentes, **caractérisé en ce que** la bande de film (22) présente un gaufrage dans la zone entre les deux soudures de liaison (26, 28).

4. Récipient d'emballage (2) selon l'une quelconque des revendications précédentes, **caractérisé en ce que** la bande de film (22) est constituée d'un matériau de film différent de celui de la paroi avant et de la paroi arrière (4, 6) du récipient d'emballage (2) et le matériau de film de la bande de film (22) présente, pour une épaisseur de film supérieure à 160 µm, un module sécant à 2 % de 250 à 500 N/mm², pour une épaisseur de film de 120 à 160 µm, un module sécant à 2 % de 200 à 400 N/mm² et, pour une épaisseur de film de 80 à 120 µm, un module sécant à 2 % de 100 à 350 N/mm².

5. Récipient d'emballage (2) selon l'une quelconque des revendications précédentes, **caractérisé en ce qu'**une soudure longitudinale (12) fermant le récipient d'emballage (2) en direction périphérique est agencée sur la paroi arrière (6) et la bande de film (22) est positionnée, en section transversale, respectivement dans la zone des soudures transversales (26, 28), à côté de cette soudure longitudinale (12).

6. Récipient d'emballage (2) selon l'une quelconque des revendications précédentes, **caractérisé en ce qu'**un premier élément de préhension (34) est agencé dans la zone de l'extrémité supérieure (14) du récipient d'emballage (2) et un autre élément de préhension (34) est agencé dans la zone de l'extrémité inférieure (16) du récipient d'emballage (2).

7. Récipient d'emballage (2) selon l'une quelconque des revendications précédentes, **caractérisé en ce qu'**un revêtement antisoudure (44) est appliqué sur le côté intérieur (30) de la paroi avant (4) entre les soudures de liaison (26, 28) du canal longitudinal (32).

8. Récipient d'emballage (2) selon l'une quelconque des revendications précédentes, **caractérisé en ce qu'**un revêtement antisoudure (44) est appliqué sur la bande de film (22) entre les soudures de liaison (26, 28) du canal longitudinal (32).

9. Récipient d'emballage (2) selon l'une quelconque des revendications 7 ou 8, **caractérisé en ce qu'**un intervalle de sécurité C d'au moins 1 mm, notamment de 5 à 15 mm, est agencé respectivement entre les deux soudures de liaison (26, 28) et le revêtement antisoudure (44).

10. Récipient d'emballage (2) selon l'une quelconque des revendications précédentes, **caractérisé en ce qu'**un intervalle de sécurité D d'au moins 1 mm, notamment de 5 à 15 mm, est agencé respectivement entre les bords extérieurs (20) de la bande de film (220) et les soudures de liaison (26, 28).

11. Récipient d'emballage (2) selon l'une quelconque des revendications précédentes, **caractérisé en ce qu'**au moins un élément de préhension (30) est une ligne d'affaiblissement, notamment une ligne de perforation ou d'encoche, qui est agencée dans la paroi avant (4).

12. Récipient d'emballage (2) selon l'une quelconque des revendications précédentes, **caractérisé en ce qu'**au moins un élément de préhension (34) est essentiellement en forme de U, avec une base (46) et deux branches (48) qui s'y raccordent, la base (46) ayant une largeur de 8 - 15 cm et les branches (48) une longueur de 1 - 3 cm.

13. Gaine tubulaire en film (50) pour la fabrication d'un récipient d'emballage (2) selon l'une quelconque des revendications précédentes, avec une paroi avant et une paroi arrière (4, 6), le côté extérieur (10) de la paroi avant (4) étant imprimé d'un marquage ou d'une publicité et étant dépourvu d'une soudure longitudinale (12) fermant le récipient d'emballage (2), et avec une bande de film (22) qui est fixée au côté intérieur (30) de la paroi avant (4) par l'intermédiaire de deux soudures de liaison (26, 28) s'étendant dans la direction longitudinale de la gaine tubulaire en film (22) et qui forme, conjointement avec la paroi avant (4) et les deux soudures de liaison (26, 28), un canal longitudinal (32), **caractérisée en ce qu'**un revêtement antisoudure (44) est appliqué, sur le côté intérieur (30) de la paroi avant (4) entre les soudures de liaison (26, 28) du canal longitudinal (32) et/ou sur la bande de film (22) entre les soudures de liaison (26, 28), sur une extension A d'au moins 45 mm dans la direction transversale, et par au moins un élément de préhension (34) dans le canal longitudinal (32), qui est agencé transversalement à l'extension longitudinale (36) du canal longitudinal (32) sur l'extension A d'au moins 45 mm et, en section transversale, au-dessus de la bande de film (22) de manière à permettre une prise, dans l'extension longitudinale (36) du canal longitudinal (32), entre la paroi avant (4) et la bande de film (22), et forme, conjointement avec la paroi avant (4), une poignée (38), et **caractérisée par** un élément facilitant la préhension (40), sous la forme d'une ligne d'affaiblissement dans la paroi avant (4), notamment d'une ligne de perforation ou d'encoche, qui est associé à l'un des éléments de préhension (34) et présente une distance (B) par rapport à cet élément de préhension (34) de 3 - 12 cm, au moins un élément de préhension (34) étant une ouverture (42).

14. Gaine tubulaire en film (50) selon la revendication 13, **caractérisée par** un intervalle de sécurité (C, D) d'au moins 1 mm, notamment de 5 à 15 mm, entre chacune des soudures de liaison (26, 28) et le revêtement antisoudure (44) et/ou entre chaque bord extérieur (24) de la bande de film (22) et la soudure de liaison (26, 28) la plus proche.

15. Gaine tubulaire en film (50) selon l'une quelconque des revendications 13 ou 14, **caractérisée en ce que** le canal longitudinal (32) est réalisé fermé en direction périphérique.
